# EUROPÄISCHE PATENTSCHRIFT

(11) **EP 0 715 021 B1**
(45) Veröffentlichungstag und Bekanntmachung des Hinweises auf die Patenterteilung: **07.10.1998**
(21) Anmeldenummer: 95117016.6
(22) Anmeldetag: 28.10.1995
(51) Int. Cl.: E01B 1/00, E01B 3/40

(54) **Schotterloses Oberbausystem für zumindest ein Eisenbahngleis**
Ballastless track superstructure for at least one railway track
Superstructure de voie sans ballast pour au moins une voie ferrée

(30) Priorität: 30.11.1994 DE 4442497
(43) Veröffentlichungstag der Anmeldung: 05.06.1996
(73) Patentinhaber: HOCHTIEF AKTIENGESELLSCHAFT VORM. GEBR. HELFMANN, 45128 Essen (DE)
(72) Erfinder: Dahl, Johannes, Dipl.-Ing., D-44225 Dortmund (DE); Engelke, Gerhard, Ing.-grad., D-44532 Lünen (DE)
(74) Vertreter: Honke, Manfred, Dr.-Ing.

(56) Entgegenhaltungen:
- DE-A- 2 354 958
- DE-A- 2 354 960
- GB-A- 1 344 077
- US-A- 3 834 620
- EISENBAHNTECHNISCHE RUNDSCHAU, September 1986, DARMSTADT, Seiten 601 - 606 EISENMANN 'Neure Entwicklungen im Schienenbahnenbau'

## Beschreibung

Die Erfindung betrifft ein schotterloses Oberbausystem für zumindest ein Eisenbahngleis aus zwei Eisenbahnschienen, insbesondere für Hochgeschwindigkeitsstrecken, - mit einer Tragschicht, einer Betonfahrbahnplatte und Aufnahmeeinrichtungen für die einzelnen Eisenbahnschienen, wobei die Eisenbahnschienen mit Hilfe von Schienenbefestigungsvorrichtungen in den Aufnahmeeinrichtungen befestigt sind, die als Schienenstützpunktelemente ausgeführt sind, wobei die Schienenstützpunktelemente auf ihrer Oberseite Auskammerungen besitzten, in denen die Schienenbefestigungsvorrichtungen und darin befestigte Schienenfüße der einzelnen Eisenbahnschienen angeordnet sind, wobei ferner die Schienenbefestigungsvorrichtungen und damit die Schienenfüße mit Hilfe von Schienenbefestigungsschrauben nach Art von Schwellenschrauben die in die Schienenstützpunktelemente eingeschraubt sind, in den Auskammerungen gehalten sind und wobei die Tragschicht zur Aufnahme der statischen und dynamischen Beanspruchungen eingerichtet ist.

Bei dem bekannten schotterlosen Oberbausystem, von dem die Erfindung ausgeht (DE 23 54 958 B2), sind auf der Tragschicht unter Zwischenschaltung einer Ausgleichsschicht bis zu 6 m lange vorgefertigte Betonfahrbahnplatten angeordnet, die in Längsrichtung gereiht angeordnete Aufnahmeeinrichtungen für die einzelnen Eisenbahnschienen und deren Schienenbefestigungsvorrichtungen aufweisen. Die Aufnahmeeinrichtungen bestehen aus an die vorgefertigten Betonfahrbahnplatten angeformten Aufkantungen und gegenüber der Oberfläche der Betonfahrbahnplatten erhöhten Auflageflächen für die Schienenbefestigungsvorrichtungen. Die bekannte Ausführungsform genügt nicht den Tolerenzanforderungen, die insbesondere bei Hochgeschwindigkeitsstrecken gestellt werden müssen, was darauf beruht, daß große vorgefertigte Betonfahrbahnplatten nicht ausreichend tolzenzarm verlegt werden können. Die bekannten Maßnahmen sind außerdem in herstellungstechnischer und montagetechnischer Hinsicht aufwendig. Ohne weiteres sind die beschriebenen Bauteile unter Berücksichtigung der hohen Beanspruchungen nicht hinreichend schub- und druckfest miteinander verbunden, was störende Toleranzveränderungen auslösen kann. Ähnlich liegen die Verhältnisse bei einem schotterlosen Oberbausystem (DE 23 54 960 B2), bei dem die Betonfahrbahnplatte, die in Ortbeton hergestellt oder aus vorgefertigten Elementen zusammengesetzt sein kann, langlaufende Nuten aufweist, in die mit Abstand voneinander U-förmige Aufnahmeeinrichtungen aus Beton eingesetzt sind, welche die Schienenbefestigungsvorrichtungen und die Schienen aufnehmen.

Der Erfindung liegt das technische Problem zugrunde, ein schotterloses Oberbausystem für zumindest ein Eisenbahngleis anzugeben, welches unschwer toleranzarm hergestellt werden kann und insbesondere allen Anforderungen genügt, die bei Hochgeschwindigkeitsstrecken gestellt werden müssen.

Zur Lösung dieses technischen Problems ist Gegenstand der Erfindung ein schotterloses Oberbausystem für zumindest ein Eisenbahngleis aus zwei Eisenbahnschienen, insbesondere für Hochgeschwindigkeitsstrecken, - mit einer Tragschicht, einer Betonfahrbahnplatte und Aufnahmeeinrichtungen für die einzelnen Eisenbahnschienen, wobei die Eisenbahnschienen mit Hilfe von Schienenbefestigungsvorrichtungen in den Aufnahmeeinrichtungen befestigt sind, die als Schinenstützpunktelemente ausgeführt sind, wobei die Schienenstützpunktelemente auf ihrer Oberseite Auskammerungen besitzen, in denen die Schienenbefestigungsvorrichtungen und darin befestigte Schienenfüße der einzelnen Eisenbahnschienen angeordnet sind, wobei ferner die Schienenbefestigungsvorrichtungen und damit die Schienenfüße mit Hilfe von Schienenbefestigungsschrauben nach Art von Schwellenschrauben, die in die Schienenstützpunktelemente eingeschraubt sind, in den Auskammerungen gehalten sind und wobei die Tragschicht zur Aufnahme der statischen und dynamischen Beanspruchungen eingerichtet ist, dadurch gekennzeichnet, daß die Betonfahrbahnplatte kontinuierlich gefertigt ist und aus zwei aufeinander gefertigten Schichten besteht, zwischen denen eine Bewehrung aus in Gleisrichtung laufenden und quer dazu laufenden Bewehrungsstäben angeordnet ist, wobei der Beton der beiden Schichten der Betonfahrbahnplatte in den Bewehrungsmaschen stoffschlüssig verbunden ist, und daß die Schienenstützpunktelemente in die obere Schicht der Betonfahrbahnplatte einbetoniert und mit Bewehrungsbauteilen in Form von Bewehrungsschlaufen oder Bewehrungskörben in beiden Schichten der Betonfahrbahnplatte verankert sind. Der Aufbau der Tragschicht richtet sich nach dem Untergrund. Die Tragschicht weist die erforderlichen Zuschlagstoffe auf und ist zumeist zementgebunden. Im allgemeinen ist bei dem erfindungsgemäßen schotterlosen Oberbausystem zumindest die obere der beiden Schichten der Betonfahrbahnplatte als faserbewehrte Betonschicht ausgeführt. Auf diese Weise kann unkontrollierte Rißbildung unter den aufzunehmenden statischen, dynamischen thermischen Beanspruchungen in der oberen Schicht der Betonfahrbahnplatte sicher verhindert werden, so daß die eingerichteten Toleranzen nicht durch unkontrollierte Rißbildungen verschlechtert werden.

Das erfindungsgemäße schotterlose Oberbausystem wird in Ortbeton errichtet. Dabei kann auf die bewährten Fertigungsmethoden und Fertigungseinrichtungen des modernen Straßenbaus zurückgegriffen werden, nämlich auf Straßenfertiger für Betonfahrbahnen im Straßenbau. Daher wird im Rahmen der Erfindung auch von Betonfahrbahnplatten gesprochen. Einfach ist auch das Einbetonieren der Schienenstützpunktelemente, weil entsprechende Aggregate in einen üblichen Straßenfertiger leicht eingebaut werden können. Da die Schienenstützpunktelemente einbetoniert sind, nehmen sie Schubbeanspruchungen in Gleisrichtung und quer dazu ohne weiteres auf, ohne daß eine Toleranzbeeinträchtigung und entsprechende Versetzungen oder Verschiebungen in Kauf genommen werden müssen.

Im Rahmen der Erfindung können die Schienenstützpunktelemente vorgefertigt werden, und zwar aus den verschiedensten Werkstoffen. Insbesondere und vorzugsweise werden die Schienenstützpunktelemente in Ortbeton hergestellt. Dazu lehrt die Erfindung, daß die Schienenstützpunktelemente aus Ortbeton gefertigt und bei der Herstellung der oberen Schicht der Betonfahrbahnplatte in diese einbetoniert sind. Es versteht sich, daß insoweit mit einem Beton hoher Festigkeit gearbeitet wird. Aus montagetechnischen Gründen in bezug auf die Montage der Schienenbefestigungsvorrichtungen empfiehlt die Erfindung, die Auskammerungen mit schrägen Auskammerungswänden zu versehen und die Schienenbefestigungsvorrichtungen an diesen mit komplementären Schrägflächen abzustützen. Die Betonfahrbahnplatte und ggf. auch die Tragschicht können mit einer schallabsorbierenden Abdeckung versehen sein, aus der lediglich die Auskammerungswände und der Auskammerungsboden hervorragen. Die schallabsorbierende Abdeckung kann aus Gummi oder Kunststoff bestehen.

Im folgenden wird die Erfindung anhand einer lediglich ein Ausführungsbeispiel darstellenden Zeichnung ausführlicher erläutert. Es zeigen
- Fig. 1: perspektivisch und bezüglich der einzelnen Herstellungsstufen auseinandergezogen einen Ausschnitt aus einem erfindungsgemäßen schotterlosen Oberbausystem, ausschnittsweise und ohne Eisenbahngleis,
- Fig. 2: einen Querschnitt durch ein erfindungsgemäßes Oberbausystem mit eingebautem Eisenbahngleis,
- Fig. 3: in gegenüber der Fig. 2 wesentlich vergrößertem Maßstab im Bereich A der Fig. 2 die Erläuterung von herstellungstechnischen Maßnahmen bei einem erfindungsgemäßen Oberbausystem,
- Fig. 4: entsprechend und im Maßstab der Fig. 3 die Erläuterung von anderen herstellungstechnischen Maßnahmen von einem erfindungsgemäßen Oberbausystem,
- Fig. 5: in einem Querschnitt entsprechend der Fig. 2 Einzelheiten zur Schienenbefestigungsvorrichtung bei einem erfindungsgemäßen Oberbausystem und
- Fig. 6: in der Seitenansicht schematisch einen Fahrbahnfertiger, der zur Herstellung eines erfindungsgemäßen schotterlosen Oberbausystems geeignet ist.

Die Fig. 1 und 2 erläutern gemeinsam ein schotterloses Oberbausystem für zumindest ein Eisenbahngleis aus zwei Eisenbahnschienen 1, welches Oberbausystem insbesondere für Hochgeschwindigkeitsstrecken eingerichtet ist. Aus einer vergleichenden Betrachtung der Fig. 1 und 2 entnimmt man zunächst, daß eine Tragschicht 2, eine kontinuierlich gefertigte Betonfahrbahnplatte 3 und Aufnahmeeinrichtungen 4 für die einzelnen Eisenbahnschienen 1 vorgesehen sind. Die Eisenbahnschienen 1 sind mit Hilfe von Schienenbefestigungsvorrichtungen 5 in den Aufnahmeeinrichtungen 4 befestigt. Die Betonfahrbahnplatte 3 besteht aus zwei aufeinander gefertigten Schichten 6, 7, zwischen denen eine Bewehrung 8 aus in Gleisrichtung längslaufenden und querlaufenden Bewehrungsstäben angeordnet ist. Der Beton der Betonfahrbahnplatte 3 ist in den Bewehrungsmaschen 9, die die beabstandeten Bewehrungsstäbe bilden, stoffschlüssig, d.h. monolithisch ohne Fuge, verbunden. Die Aufnahmeeinrichtungen sind als Schienenstützpunktelemente 4 ausgeführt, die in die obere Schicht 7 der Betonfahrbahnplatte 3 einbetoniert und mit Bewehrungsbauteilen in Form von Bewehrungsschlaufen 10 oder Bewehrungskörben 11 in beiden Schichten 6, 7 der Betonfahrbahnplatte 3 verankert sind. Die Schienenstützpunktelemente 4 besitzen auf ihrer Oberseite Auskammerungen 12, in denen die Schienenbefestigungsvorrichtungen 5 und die darin befestigten Schienenfüße 13 der einzelnen Eisenbahnschienen 1 angeordnet sind. Die Schienenbefestigungsvorrichtungen 5 und damit die Schienenfüße 13 sind mit Hilfe von Schienenbefestigungsschrauben 14 nach Art von Schwellenschrauben, die in die Schienenstützpunktelemente 4 eingeschraubt sind, in den Auskammerungen 12 gehalten. Es versteht sich, daß zum Einschrauben der Schienenbefestigungsschrauben 14 regelmäßig Dübel 15 in die Schienenstützpunktelemente 4 eingesetzt sind.

Bei dem beschriebenen schotterlosen Oberbausystem ist die Tragschicht 2 zur Aufnahme der statischen und dynamischen Beanspruchungen eingerichtet. Zumindest die obere Schicht 7 der beiden Schichten 6, 7 der Betonfahrbahnplatte 3 ist als faserbewehrte Betonschicht ausgeführt. Die Schienenstützpunktelemente 4 sind zusammen mit der kontinuierlichen Fertigung des gesamten schotterlosen Oberbausystems aus Ortbeton gefertigt und bei der Herstellung der oberen Schicht 7 der Betonfahrbahnplatte 3 in diese einbetoniert.

Aus der Fig. 5 entnimmt man, daß die Auskammerungen 12 schräge Auskammerungswände 16 aufweisen und die Schienenbefestigungsvorrichtungen 5 an diesen mit komplementären Schrägflächen 17 abgestützt sind, so daß eine toleranzarme Verspannung erfolgen kann. Die Fig. 1 deutet im rückwärtigen Teil an, daß die Betonfahrbahnplatte 3 und auch die Tragschicht 2 mit einer schallabsorbierenden Abdeckung 18 versehen sind, aus der lediglich die Auskammerungswände 16 und der Auskammerungsboden 19 hervorragen.

Betrachtet man die Fig. 3, so erkennt man eine Schalung 20, die eingerichtet und bestimmt ist, bei der Herstellung eines erfindungsgemäßen Oberbausystems die Schienenstützpunktelemente 4 aus Ortbeton zu fertigen. Es versteht sich, daß der Ortbeton in den Schalungsinnenraum eingeführt wird. Im Ausführungsbeispiel ist er bereits eingefüllt. Er wurde durch entsprechende Schraffierung kenntlich gemacht. Man erkennt, daß Bewehrungsbauteile in Form von Bewehrungsschlaufen 10, die in beiden Schichten 6, 7 der Betonfahrbahnplatte 3 verankert sind, in den Forminnenraum hineinragen. Die Schalung 20 trägt an Federklemmen 21 Dübel 15 für die Schwellenschrauben 14. Es versteht sich, daß nach dem Betonieren der Schienenstützpunktelemente 4 im Zuge der Herstellung der oberen Schicht 7 der Betonfahrbahnplatte 3 die Schalungselemente umgesetzt werden. Betrachtet man die Fig. 4, so erkennt man, wie verfahren wird, wenn nicht Bewehrungsschlaufen 10, sondern Bewehrungskörbe 11 eingesetzt werden. Hier ist in die Betonfahrbahnplatte 3 zunächst eine Bohrung 22 mit Hinterschneidung 23 eingebracht, in die an der Schalung 20 für die Schienenstützpunktelemente 4 befestigte Bewehrungskörbe 11 eingeführt werden. Hier ist die Betonierung noch nicht erfolgt. Man erkennt, daß sie unschwer durchgeführt werden kann. Zwischen den beiden Bewehrungskörben 11 ist ein Bereich 24 der Betonfahrbahnplatte 3 stehengeblieben, und zwar um eine sichere Verankerung des Betons für die Schienenstützpunktelemente 4 in diesem Bereich zu bewirken.

Die Fig. 6 verdeutlicht, daß ein erfindungsgemäßes schotterloses Oberbausystem auf einfache Weise kontinuierlich gefertigt werden kann. Die Figur zeigt das Schema einer entsprechenden Einrichtung. Die Arbeitsrichtung wurde durch Pfeile angedeutet. Man erkennt an der linken Seite der Fig. 6 am vorderen Ende des Fertigers 25 einen Aufnahmetrichter 26 für den Beton, der über geeignete Einrichtungen bei marschierendem Fertiger 25 als Unterschicht 6 bzw. Oberschicht 7 der Betonfahrbahnplatte 3 eingebracht wird, untere Schicht 6 und obere Schicht 7 mit räumlichem und zeitlichem Abstand. Man erkennt fernerhin die höhenverstellbaren Fahrwerke 27, die eingerichtet sind, um die Dicke der Betonfahrbahnplatte 3 einzustellen und auch die Dicke der einzelnen Schichten 6, 7. Der Fertiger 25 ist mit einem Fahrerstand 28 ausgerüstet, er besitzt einen Grundrahmen 29, der durch Traversen verbunden ist. Eingebaut in dieses System sind der Dübelbesetzer 30, eine Einrichtung 31 für das Einbringen der Längsbewehrung 32 mit Vorratsrolle 33 und eine Einrichtung 34 für das Einbringen der Querbewehrung 35 mit Vorratskammer 36. Der Einbau des Betons der oberen Schicht 7 erfolgt mit nachgeschaltetem Fahrbahnglätter 37. Man erkennt außerdem eine Einrichtung 38 zum Eindrücken der Schlaufenbewehrungen 10, mit denen die Schienenstützpunktelemente 4 mit den beiden Schichten 6, 7 der Betonfahrbahnplatte 3 verankert werden. Sollen nicht Schlaufenbewehrungen 10, sondern Bewehrungskörbe 11 eingesetzt werden, wie sie in Fig. 4 dargestellt wurden, so wird anstelle der Einrichtung 38 eine Einrichtung angeschlossen, die in die Betonfahrbahnplatte 3 zunächst die hinterschnittenen Bohrungen 22 einbringt und freispült oder freibläst, in die danach die Bewehrungskörbe 11 eingesetzt werden, wenn die schon beschriebenen Schalungen 20 für die Schienenstützpunktelemente 4 positioniert werden.

## Patentansprüche

1. Schotterloses Oberbausystem für zumindest ein Eisenbahngleis aus zwei Eisenbahnschienen (1), insbesondere für Hochgeschwindigkeitsstrecken, - mit einer Tragschicht (2), einer Betonfahrbahnplatte (3) und Aufnahmeeinrichtungen (4) für die einzelnen Eisenbahnschienen (1), wobei die Eisenbahnschienen (1) mit Hilfe von Schienenbefestigungsvorrichtungen (5) in den Aufnahmeeinrichtungen (4) befestigt sind, die als Schienenstützpunktelemente (4) ausgeführt sind, wobei die Schienenstützpunktelemente (4) auf ihrer Oberseite Auskammerungen (12) besitzen, in denen die Schienenbefestigungsvorrichtungen (5) und darin befestigte Schienenfüße (13) der einzelnen Eisenbahnschienen (1) angeordnet sind, wobei ferner die Schienenbefestigungsvorrichtungen (5) und damit die Schienenfüße (13) mit Hilfe von Schienenbefestigungsschrauben (14) nach Art von Schwellenschrauben, die in die Schienenstützpunktelemente (4) eingeschraubt sind, in den Auskammerungen (12) gehalten sind und wobei die Tragschicht (2) zur Aufnahme der statischen und dynamischen Beanspruchungen eingerichtet ist, **dadurch gekennzeichnet**, daß die Betonfahrbahnplatte (3) kontinuierlich gefertigt ist und aus zwei aufeinander gefertigten Schichten (6, 7) besteht, zwischen denen eine Bewehrung (8) aus in Gleisrichtung laufenden und quer dazu laufenden Bewehrungsstäben angeordnet ist, wobei der Beton der beiden Schichten (6, 7) der Betonfahrbahnplatte (3) in den Bewehrungsmaschen (9) stoffschlüssig verbunden ist, und daß die Schienenstützpunktelemente (4) in die obere Schicht (7) der Betonfahrbahnplatte (3) einbetoniert und mit Bewehrungsbauteilen in Form von Bewehrungsschlaufen (10) oder Bewehrungskörben (11) in beiden Schichten (6, 7) der Betonfahrbahnplatte (3) verankert sind.

2. Oberbausystem nach Anspruch 1, dadurch gekennzeichnet, daß zumindest die obere Schicht (7) der beiden Schichten (6, 7) der Betonfahrbahnplatte (3) als faserbewehrte Betonschicht ausgeführt ist.

3. Oberbausystem nach einem der Ansprüche 1 oder 2, dadurch gekennzeichneichnet, daß die Schienenstützpunktelemente (14) aus Ortbeton gefertigt und bei der Herstellung der oberen Schicht (7) der Betonfahrbahnplatte (3) in diese einbetoniert sind.

4. Oberbausystem nach einem der Ansprüche 1 bis 3, dadurch gekennzeichnet, daß die Auskammerungen (12) schräge Auskammerungswände (16) aufweisen und die Schienenbefestigungsvorrichtungen (15) an diesen mit komplementären Schrägflächen (17) abgestützt sind.

5. Oberbausystem nach einem der Ansprüche 1 bis 4, dadurch gekennzeichnet, daß die Betonfahrbahnplatte (3) und ggf. auch die Tragschicht (2) mit einer schallabsorbierenden Abdeckung (18) versehen sind, aus der lediglich die Auskammerungswände (16) und der Auskammerungsboden (19) hervorragen.

## Claims

1. A ballastless superstructure system for at least one railway track comprising two railway rails (1), particularly for high-speed stretches, - having a supporting layer (2), a concrete trackway slab (3) and receiving devices (4) for the individual railway rails (1), wherein the railway rails (1) are fixed by means of rail fixing attachments (5) in the receiving devices (4), which rail fixing attachments are designed as rail support point elements (4), wherein the rail support point elements (4) possess chamber-like recesses (12) on their upper faces, in which chamber-like recesses the rail fixing attachments (5), and the rail bases (13) of the individual railway rails (1) which are fixed therein, are disposed, wherein in addition the rail fixing attachments (5) and thus the rail bases (13) are held in the chamber-like recesses (12) by means of rail holding-down bolts (14) in the form of rail screws which are screwed into the rail support elements (4), and wherein the supporting layer (2) is designed to withstand the static and dynamic stresses, characterised in that the concrete trackway slab (3) is produced continuously and consists of two layers (6, 7) fabricated one on the other, between which a reinforcement (8) is disposed which comprises reinforcing rods running in the direction of the track and transversely thereto, wherein the concrete of the two layers (6, 7) of the concrete trackway slab (3) is joined within the reinforcing meshes (9) with the formation of a material bond, and that the rail support point elements (4) are concreted into the upper layer (7) of the concrete trackway slab (3) and are anchored in both layers (6, 7) of the concrete trackway slab (3) by reinforcing components in the form of reinforcing loops (10) or reinforcing cages (11) .

2. A superstructure system according to claim 1, characterised in that at least the upper layer (7) of the two layers (6, 7) of the concrete trackway slab (3) is constructed as a fibre-reinforced concrete layer.

3. A superstructure system according to either one of claims 1 or 2, characterised in that the rail support point elements (4) are fabricated from concrete mixed in situ and are concreted into the upper layer (7) of the concrete trackway slab (3) during the production thereof.

4. A superstructure system according to any one of claims 1 to 3, characterised in that the chamber-like recesses (12) have slanting recess walls (16) and the rail fixing attachments (15) are supported thereon by complementary slanting faces (17).

5. A superstructure system according to any one of claims 1 to 4, characterised in that the concrete trackway slab (3) and optionally the supporting layer (2) also are provided with a sound-absorbing covering (18), from which merely the chamber-like recess walls (16) and the chamber-like recess base (19) project.

## Revendications

1. Superstructure de voie sans ballast pour au moins une voie ferrée formée de deux rails de chemin de fer (1), notamment pour des lignes à grande vitesse, avec une couche de base (2), une plateforme de voie en béton (3) et des dispositifs de réception (4) pour les différents rails de chemin de fer (1), les rails de chemin de fer (1) étant fixés à l'aide-de dispositifs de fixation de rails (5) dans les dispositifs de réception (4) conformés en éléments d'appui de rail (4), les éléments d'appui de rail (4) comportant sur leur face supérieure des logements (12) dans lesquels sont disposés les dispositifs de fixation de rails (5) avec les patins (13) des différents rails (1) fixés dans ceux-ci, les dispositifs de fixation de rail (5) et par suite les patins de rails (13) étant tenus dans les logements (12) par des tirefonds de type tirefonds de traverses qui sont vissés dans les éléments d'appui de rails (4) et la couche de base (2) étant conçue pour supporter les sollicitations statiques et dynamiques, caractérisé par le fait que la plateforme de voie (3) est fabriquée en continu et se compose de deux couches (6, 7) appliquées l'une sur l'autre, entre lesquelles est disposée une armature (8) avec des barres d'armature qui s'étendent dans la direction de la voie et transversalement à celle-ci, le béton des deux couches (6, 7) de la plateforme de voie (3) étant lié par matière dans les crochets d'armature (9) et par le fait que les éléments d'appui de rail (4) sont bétonnés dans la couche supérieure (7) de la plateforme de voie en béton (3) et sont ancrés dans la plateforme de voie en béton (3) à l'aide d'éléments d'armature en forme de crochets (10) ou de cages (11) d'armature.

2. Superstructure selon la revendication 1, caractérisée par le fait qu'au moins la couche supérieure (7) des deux couches (6, 7) de la plateforme de voie en béton (3) est réalisée sous la forme d'une couche de béton renforcée par fibres.

3. Superstructure selon une des revendications 1 ou 2, caractérisée par le fait que les éléments d'appui de rail (14) sont fabriqués en béton coulé sur place et sont bétonnés dans la couche supérieure (7) de la plateforme de voie en béton (3), lors de la réalisation de celle-ci.

4. Superstructure selon une des revendications 1 à 3, caractérisée par le fait que les logements (12) présentent des parois de logement (16) inclinées et que les fixations de rails (15) prennent appui sur celles-ci par des surfaces inclinées (17) complémentaires.

5. Superstructure selon une des revendications 1 à 4, caractérisée par le fait que la plateforme de voie en béton (3) et éventuellement la couche de base (2) sont pourvues d'un revêtement (18) absorbant le son par rapport auquel seuls les parois de logement (16) et le fond (19) du logement sont en saillie.
